# FASCICULE DE BREVET EUROPEEN

(11) **EP 1 263 598 B1**
(45) Date de publication et mention de la délivrance du brevet: **17.09.2003**
(21) Numéro de dépôt: 01907608.2
(22) Date de dépôt: 17.01.2001
(51) Int. Cl.: B41M 3/00, B42D 5/00, B41F 17/24

(54) **PROCEDE DE FABRICATION D'IMAGES DANS LA TRANCHE D'UN VOLUME DE FEUILLES DE PAPIERS**
VERFAHREN ZUR HERSTELLUNG VON BILDERN AUF DER SCHNITTKANTE EINES PAPIERSTAPELS
METHOD FOR PRODUCING IMAGES IN THE EDGE OF A VOLUME OF PAPER SHEETS

(30) Priorité: 17.02.2000 FR 0001941
(43) Date de publication de la demande: 11.12.2002
(73) Titulaire: Todie, Cristian, 75005 Paris (FR)
(72) Inventeur: Todie, Cristian, 75005 Paris (FR)
(74) Mandataire: Leboyer, Jean-Jacques
(86) Numéro de dépôt international: FR0100141
(87) Numéro de publication internationale: WO01060630

(56) Documents cités:
- FR-A- 2 542 259
- FR-A- 2 651 179

## Description

La présente invention concerne un procédé de fabrication d'images dans la tranche d'un volume de feuilles de papier, procédé dans lequel des faces de feuilles de papier sont imprimées au droit de leur tranche où elles seront massicotées, voir par exemple FR-A-2 542 259.

La particularité réside dans la capacité de recomposition d'une image dans la tranche d'un bloc de papier et de son potenciel combinatoire (textes ou images) dans des anamorphoses, déformations et formes.

L'invention peut s'appliquer à une série de produits de papeterie, blocs-note, cahiers, livres etc... ou laisser lieu à l'innovation de nouvelles formes d'objets et de jeux.

L'apport peut aussi être décoratif, publicitaire, promotionnel ou indicatif.

Dans le passé, on a vu des impressions de textes ou images sur la tranche des livres ou sur la tranche de blocs de papier.

Dans la présente invention, les images sont imprimées non sur la tranche mais sur les surfaces du papier de manière à garder la cohérence de l'image et en suffisante quantité d'éléments.

Le procédé comporte une série d'interventions :
1) Impression du volume de feuilles de papier recto ou recto-verso (noir et blanc, monochromie ou quadrichromie) , à l'endroit choisi (Pl. 1 fig.2a).
2) Recalage du volume de papier à un angle autre que 90°, avec l'aide éventuelle d'une forme de calage de sorte que les deux extrémités de l'image se retrouve sur une même droite perpendiculaire au plan du papier (Pl.1 fig. 2b).
3) Massicottage du bloc de papier sur l'impression (Pl.1 fig.2c).

On a comme résultat, la recomposition des images dans la hauteur du volume de feuilles de papier qui apparaît dans la tranche, tout au moins, de manière théorique, car l'image ne sera réellement et clairement visible qu'après un décalage des feuilles les unes par rapport aux autres, ou par la contorsion du volume des feuilles de papier (PL.1 fig.3a).

Dans le cas de l'impression recto-verso, l'une ou l'autre image apparaîtrait suivant le sens de la contorsion de manière alternative (Pl.1 fig.3b).

Dans la présente invention, il est important parfois de procéder à la compression (déformation) des images à imprimer (sur l'une de ses dimensions ) (Pl 1 fig.1) dans le but de ne pas obstruer la finalité de l'objet : livres, magazines, agendas, cahiers, blocs-note, cartes de jeu etc... Au final, l'image retrouve dans la tranche, ses dimensions.

Les images peuvent subir différentes déformations dans l'objectif d'une finalité graphique.

La combinaison images-textes, sigles ou symboles peut être réalisée dans un but promotionnel, publicitaire, décoratif, un jeu de mots ou d'images comme par exemple l'impression recto d'un paysage en hiver et au verso le même paysage en été.

L'introduction d'une troisième image par impression sur la tranche est envisageable.

Le processus du calage avant le massicottage peut se faire sous différentes formes géométriques ou figuratives (PI. 2 fig. 4).

Le décalage des feuilles peut être réalisé sans forme par d'autres procédés et on peut envisager des contorsions dans la masse du papier ou un repositionnement des feuilles, l'une par rapport à l'autre (exemple. par rotation.)

Le calage sous des formes spéciales a pour but une déformation spécifique de l'image et la volonté de la mélanger à un relief qui laisse voir l'image d'une certaine manière.

Après massicottage, pour une éventuelle reliure, il faut recaler les feuilles en angle droit (Pl.2 fig. 7).

Dans certains cas, un remassicottage est nécessaire pour recréer le parallélisme du volume de feuilles de papier (PI 1fig.2c).

Dans d'autres cas, on peut relier sans remassicotter en recalant à 90° (Pl. 2 fig.6).

Ce type de reliure laisse visible l'image recto, sans torsion (Pl 2 fig.6).

Plusieurs combinaisons peuvent laisser visible entièrement ou partiellement les images en position de repos.

On peut prévoir dans des cas de productivité, la conception d'une machine d'impression qui modifie la position de l'impression feuille par feuille pour réaliser ainsi l'étape de décalage avant massicottage.

Les massicottages suivant le design ou pour des concepts particuliers, peuvent être exécutés avec une lame droite, courbe, angulaire, etc...(Pl. 2 fig.8) ou avec toute autre forme de découpe (Pl.3 fig.9).

Le massicottage peut aussi être composé de plusieurs interventions ou d'interventions combinées (Pl.3 fig.10).

L'impression des feuilles de papier, dans ce cas, peut comporter une ou plusieurs images adaptées aux interventions de découpe.

Dans certains cas, les impressions et les massicottages peuvent être effectués sur un, deux ou plusieurs côtés et les opérations impression-massicottage suivies d'une seconde impression et d'un remassicottage à des endroits différents.

Les objets peuvent aussi être composés de plusieurs épaisseurs de papier (Pl. 3 fig.12).

Les feuilles de papier peuvent être libres, collées ou reliées de toutes les manières (avant ou après le massicottage).

Les blocs de papier imprimés et massicottés peuvent aussi se trouver enfermés dans des caissons transparents d'angles ou de formes différents, laissant apparaître les images.

Les caissons rigides ou flexibles peuvent laisser par leur conception, le papier se repositionner de plusieurs façons (Pl.3 fig. 11).

L'impression peut être recto simple ou avoir la même image imprimée au verso, en miroir aux mêmes coordonnées. Pour des raisons esthétiques ou pratiques, l'épaisseur des blocs peut être différente et le papier peut avoir des grammages différents.

Les feuilles peuvent être d'une autre nature (ex : plastique opaque ou transparent).

Deux objets peuvent être réalisés dans le même bloc de papier et bénéficier des mêmes images qui apparaissent en miroir (Pl. 4 fig. 14).

Dans le processus de fabrication, on peut obtenir dans le même bloc de papier, plusieurs objets. Un seul calage à un autre angle que 90° transmet à l'ensemble le décalage. Ensuite, les objets sont séparés par massicottage normal à 90° (Pl. 4 fig 16).

L'impression des images à l'endroit du massicottage peut être un repiquage sur des volumes de papier déjà imprimés et brochés, afin d'obtenir une meilleure qualité d'image. Pour l'extension de la présente invention à des processus technologiques où l'impression, le brochage et le massicottage se font en même temps, on simule le processus de décalage dans la préparation à l'impression.

Une image comprimée ou non, peut être introduite dans la mise en page d'un volume, décalée systématiquement par rapport aux repères de découpe (Pl. 3 fig.13) et ainsi prévoir et décomposer le processus de l'invention pour un résultat équivalent sans mouvement de recalage avant massicottage (important pour la fabrication de livres, magazine, catalogues etc...).

Le décalage sera fait par rapport à la marge de découpe (principe du fond perdu) en rapport avec le folio et le nombre de pages.

On peut avoir le même résultat à partir d'une image non comprimée, sectionnée systématiquement dans des tranches additionnées dans la mise en page comme dans le cas précédent (Pl.4 fig.17).

Dans la présente invention, on peut prévoir un logiciel qui permettrait la préparation de l'image et son introduction automatique dans un folio.

L'invention peut s'appliquer à des catalogues de vente, annuaires téléphoniques, dictionnaires, agendas etc..., dans le but de l'information, sur le contenu et sa position dans le volume. L'information peut être graphique, image ou texte etc...

Dans le cas d'un texte, l'intervention peut être complémentaire à la méthode actuelle qui est celle d'imprimer un texte-annonceur sur chaque page d'un chapître (Pl.4 fig.16 ).

Au risque d'une moins bonne qualité, on peut simuler l'ensemble du procédé à travers une impression ou une découpe décalée, feuille par feuille.

Afin d'améliorer la visibilité de l'image sur la tranche, on peut procéder au dépôt d'un produit solvant qui récupère l'encre dans la surface et colore la tranche.

Dans le cas où l'on veut rendre invisible l'image, au repos du bloc de papier, on peut procéder à un recouvrement par dorure de la tranche ou tout autre coloriage.

## Revendications

1. Procédé de fabrication de blocs de feuilles de papier comportant des images dans la tranche, procédé dans lequel des faces de feuilles de papier sont imprimées au droit de leur tranche où elles seront massicotées, le procédé étant **caractérisé par** le recalage du bloc de feuilles de papier imprimé à un angle autre que 90°, à l'aide d'une cale ou par torsion manuelle ou mécanique, avant le massicottage, de manière à ce que dans le plan de la découpe, l'image se retrouve entière, recomposée par bandes successives, et mise en évidence par le décalage du bloc avant assemblage ou par torsion du bloc après l'assemblage ou la reliure.

2. Procédé de fabrication, selon la revendication 1, **caractérisé par** la compression de l'image avant l'impression, sur la dimension correspondant au massicottage, opération dont le but est d'occuper le minimum de surface dans la feuille de papier, la compression de l'image étant calculée selon le design, de manière à ce qu'elle se recompose et retrouve ses dimensions dans la tranche.

3. Procédé de fabrication selon les revendications 1 et 2, **caractérisé par** l'impression recto-verso du bloc de feuilles de papier de manière à pouvoir retrouver les deux images dans la tranche du volume, de manière alternative.

4. Procédé de fabrication selon les revendications 1, 2 et 3, **caractérisé par** l'application sur la tranche, après le massicottage, d'une couche de peinture ou dorure, afin de cacher les images qui n'apparaîtront qu'au moment de la torsion du bloc de feuilles de papier.

5. Procédé de fabrication selon l'une quelconque des revendications précédentes **caractérisé par** la rotation des feuilles du bloc de papier, l'une par rapport à l'autre, avant ou après le massicottage, dans le but de générer des déformations et anamorphoses de l'image.

6. Procédé de fabrication selon les revendications 1, 2, 3 **caractérisées par** la découpe du bloc de papier à l'aide d'une lame ou d'un couteau de découpe d'une forme quelconque.

7. Procédé de fabrication selon les revendications 1, 2 et 3, **caractérisé par** le recalage du bloc de feuilles de papier imprimé, avant ou après le massicottage et la reliure, contre une cale d'une forme quelconque.

8. Procédé de fabrication selon les revendications 1, 2 et 3, **caractérisé par** la substitution de l'opération de recalage du bloc de papier par la preparation à l'impression, feuille par feuille , avec de tranches successives de l'image, de largeur suffisante, décalées les unes par rapport aux autres, à l'endroit du massicottage de manière à ce que l'image se recompose dans la tranche.

## Patentansprüche

1. Verfahren zur Herstellung von Papierblattblöcken, die am Rande Bilder aufweisen, wobei die Seiten der Papierblätter dort geschnitten werden, wo sie am Rand bedruckt sind, **dadurch gekennzeichnet, dass** der Papierblattblock, der unter einem Winkel verschieden von 90° bedruckt ist, vor dem Schneiden unter Verwendung eines Keils oder durch manuelle oder mechanische Torsion zugerichtet wird, so dass das in der Schnittebene befindliche Bild mit Hilfe aufeinanderfolgender wieder zusammengesetzter Bänder und durch Zurichten des Blocks vor dem Zusammenfügen oder durch Torsion nach dem Zusammenfügen des Blocks oder durch Einbinden wieder vervollständigt wird.

2. Herstellungsverfahren nach Anspruch 1, **gekennzeichnet durch** die Kompression des Bildes auf die dem Schneiden entsprechende Abmessung vor dem Druck, wobei es das Ziel dieses Vorgangs ist, eine möglichst kleine Fläche auf dem Papierblatt einzunehmen, wobei die Bildkompression entsprechend dem Design berechnet wird, so dass dieses wieder zusammengesetzt wird und wieder dessen Abmessungen auf dem Rand einnimmt.

3. Herstellungsverfahren nach einem der Ansprüche 1 oder 2, **gekennzeichnet durch** das Bedrucken der Vorder- und Rückseite des Papierblattblocks, so dass die beiden Bilder im Rand des Volumens alternativ wieder zu finden sind.

4. Herstellungsverfahren nach einem der Ansprüche 1, 2 oder 3, **dadurch gekennzeichnet, dass** nach dem Schneiden eine Farb- oder Vergoldungsschicht auf dem Rand aufgetragen wird, um die Bilder zu verbergen, die erst im Augenblick der Torsion des Papierblattblocks erscheinen.

5. Herstellungsverfahren nach einem der vorstehenden Ansprüche, **gekennzeichnet durch** die Rotation der Blätter, eines nach dem anderen, des Papierblocks vor oder nach dem Schneiden, um Deformationen oder Anamorphosen des Bildes zu erzeugen.

6. Herstellungsverfahren nach einem der Ansprüche 1, 2 oder 3, **gekennzeichnet durch** das Zerschneiden des Papierblattblocks unter Verwendung einer Klinge oder eines Schneidemessers einer beliebigen Form.

7. Herstellungsverfahren nach einem der Ansprüche 1, 2 oder 3, **gekennzeichnet durch** das Zurichten des bedruckten Papierblattblocks vor oder nach dem Schneiden oder dem Einbinden gegen einen Keil einer beliebigen Form.

8. Herstellungsverfahren nach einem der Ansprüche 1, 2 oder 3, **dadurch gekennzeichnet, dass** der Zurichtungsvorgang des Papierblocks durch die blattweise Vorbereitung beim Drucken mit aufeinanderfolgenden Schnitten des Bildes, die ausreichend groß sind und einer gegen den anderen versetzt sind, am Ort des Schnittes ersetzt wird, so dass das Bild im Rand wieder zusammengesetzt wird.

## Claims

1. A method of fabricating blocks of sheets of paper with images on the edge, in which method the faces of the sheets of paper are printed at the edge at which they will be trimmed, the method being **characterised in that** the printed block of sheets of paper is rejogged at an angle other than 90° before trimming, using a jogger or by manual or mechanical torsion, so that the complete image, made up of successive strips, lies in the cutting plane, and is shown up by offsetting the block before assembly or by torsion of the block after assembly or binding.

2. A method according to claim 1, **characterised in that** the image is compressed to the dimension corresponding to trimming before printing, the object of which operation is to occupy the minimum surface area on the sheets of paper, the compression of the image being calculated in accordance with the design so that it is reconstituted with the correct dimensions on the edge.

3. A method according to claims 1 and 2, **characterised in that** the block of sheets of paper is printed on both sides so as to be able to obtain two images on the edge of the volume, alternately.

4. A method according to claims 1, 2 and 3, **characterised by** the application to the edge, after trimming, of a layer of paint or gilding, in order to conceal the images, which appear only on torsion of the block of sheets of paper.

5. A method according to any preceding claim, **characterised in that** the sheets of the block of paper are rotated relative to each other before or after trimming, in order to generate a distorted or anamorphic image.

6. A method according to claims 1, 2, 3, **characterised in that** the block of paper is cut using a cutting blade or cutter of any shape.

7. A method according to claims 1, 2 and 3, **characterised in that** the block of printed sheets of paper is rejogged, before or after trimming and binding, against a jogger of any shape.

8. A method according to claims 1, 2 and 3, **characterised in that** the operation of rejogging the block of paper is replaced by its preparation for printing, sheet by sheet, with successive and sufficiently wide slices of the image offset from each other on the trimming line, so that the image is reconstituted on the edge.
